# FASCICULE DE BREVET EUROPEEN

(11) **EP 2 946 833 B1**
(45) Date de publication et mention de la délivrance du brevet: **15.03.2017**
(21) Numéro de dépôt: 15168179.8
(22) Date de dépôt: 19.05.2015
(51) Int. Cl.: B01L 1/02, B25J 21/00, F16J 13/18, G21F 7/005, G21F 7/047

(54) **DISPOSITIF DE CONNEXION ÉTANCHE ENTRE DEUX ENCEINTES**
DICHTE VERBINDUNGSVORRICHTUNG ZWISCHEN ZWEI BEHÄLTERN
DEVICE FOR WATERTIGHT CONNECTION BETWEEN TWO ENCLOSURES

(30) Priorité: 20.05.2014 FR 1454509
(43) Date de publication de la demande: 25.11.2015
(73) Titulaire: JCE Biotechnology, 03270 Hauterive (FR)
(72) Inventeur: Gohier, Eric, 03200 VICHY (FR)
(74) Mandataire: Lavoix

(56) Documents cités:
- FR-A1- 2 981 386
- GB-A- 2 218 663

## Description

La présente invention concerne un dispositif de connexion étanche entre deux enceintes.

Le terme enceinte désigne ici un récipient ou une chambre ou encore un local, équipé d'un moyen d'accès obturable de manière étanche. Ce récipient, cette chambre ou ce local définit un volume de préparation, de stockage et/ou de manipulation de produits ne devant pas être en contact avec l'extérieur ou avec un utilisateur. Il s'agit par exemple de produits dangereux comme certains produits biologiques, chimiques ou radioactifs. Une telle enceinte permet de réaliser certaines manipulations sur ces produits, sans que le manipulateur soit un contact direct avec les produits. La manipulation s'effectue par l'intermédiaire d'outils ou de gants, fixés sur l'enceinte. Les manipulations des produits sont ainsi réalisées en isolant l'intérieur de l'enceinte vis-à-vis de l'extérieur.

Pour certaines manipulations, il convient de connecter de manière étanche deux enceintes l'une avec l'autre. Cette connexion s'effectue en préservant la stérilité d'au moins une des deux enceintes, sans contact direct avec l'extérieur. Une des enceintes à connecter peut, par exemple, être un récipient de collecte de déchets, de type conteneur.

Afin d'accéder à l'intérieur d'une enceinte de manipulation, celle-ci est munie d'une bride, qui délimite une ouverture traversante reliant l'intérieur et l'extérieur de l'enceinte et qui porte de manière mobile une porte de fermeture étanche de l'ouverture précitée. Cette porte est généralement manoeuvrable par l'utilisateur à partir de l'intérieur de l'enceinte. Il convient, lorsqu'on souhaite connecter deux enceintes, de même sorte ou de sortes différentes, d'assurer une liaison évitant toute pollution vis-à-vis de l'extérieur. Pour cela, il est connu de connecter les portes des deux enceintes de manière jointive, avec interposition d'un matelas d'air, minimal, entre les deux portes connectées.

De la même façon, la stérilité d'une enceinte de manipulation doit également être préservée lorsqu'on connecte cette enceinte à un récipient de type conteneur à déchets, pour évacuer certains produits hors de l'enceinte de manipulation.

Par EP 2 091 051, on connait un exemple d'un dispositif de connexion, qui est prévu pour assembler l'une à l'autre les brides respectives de deux enceintes à connecter, moyennant l'engagement des deux brides l'une avec l'autre et l'entrainement rotatif d'une des brides par rapport à l'autre : lors de cet assemblage, d'une part, les deux brides se lient fixement l'une à l'autre, typiquement par l'engagement d'un système à baïonnette, et, d'autre part, la porte d'une des deux enceintes se lient fixement à la porte de l'autre enceinte, typiquement par l'engagement d'un système à baïonnette, tout en se désolidarisant de sa bride associée, typiquement par le désengagement d'un système à baïonnette qui, jusqu'alors, retenait cette porte en position fermée sur cette bride. Pour sécuriser la connexion entre les deux enceintes, le dispositif connu comporte également une poignée de verrouillage de la porte de l'autre enceinte par rapport à sa bride correspondante : cette poignée doit être déplacée par l'utilisateur pour laisser cette porte libre d'être déplacée afin de l'ouvrir vis-à-vis de sa bride associée.

FR-A-2 981 386, sur lequel est basé le préambule de la revendication 1 annexée, propose de renforcer la sécurité de ce genre de dispositif, en l'équipant d'un mécanisme de blocage de la poignée de verrouillage : ce mécanisme a pour finalité d'interdire, en l'absence de l'assemblage des deux brides l'une avec l'autre, de déplacer la poignée de verrouillage depuis sa position d'immobilisation de la porte correspondante. Ce mécanisme comprend deux tiges mobiles en translation parallèlement à l'axe de centrage des brides, à savoir une tige haute, portée par la poignée de verrouillage, et une tige basse, portée par la bride sur laquelle la poignée est montée mobile. En l'absence de l'assemblage de la bride précitée avec une autre bride, la tige basse occupe, par gravité, le fond d'un alésage de la bride précitée si bien que, lorsque la poignée de verrouillage occupe une position de fermeture de la porte correspondante, la tige haute est alignée avec la tige basse et bloque toute rotation de la poignée de verrouillage en s'étendant en travers du plan de joint entre la bride et la poignée, un ressort, interposé entre la tige haute et le corps de la poignée, agissant sur la tige haute vers le bas pour la maintenir contre l'extrémité haute de la tige basse. Lorsque les deux brides sont assemblées, l'extrémité inférieure de la tige basse interfère avec la bride assemblée à la bride précitée et remonte davantage dans l'alésage précité, en repoussant la tige haute vers le haut : le plan de joint entre les deux tiges se trouve alors confondu avec le plan de joint entre la bride précitée et la poignée de verrouillage, de sorte que cette dernière est libre d'être déplacée en vue d'ouvrir la porte correspondante.

Le mécanisme de blocage de FR-A-2 981 386 présente des inconvénients. D'une part, du fait que la tige basse est en libre translation dans l'alésage précité de la bride, il est impératif, pour que ce mécanisme de blocage soit efficient, que l'axe central de la bride soit orienté à la verticale ou à peu près à la verticale, faute de quoi la tige basse n'est pas en mesure de retomber, par gravité, dans le fond de l'alésage précité. En particulier, on comprend qu'il est impossible d'utiliser efficacement le mécanisme de blocage avec l'axe de la bride à l'horizontale. D'autre part, la raideur du ressort, interposé entre la tige haute et le corps de la poignée de verrouillage, est nécessairement limitée car, dès que la poignée quitte sa position de fermeture de la porte correspondante en vue d'ouvrir cette dernière, ce ressort presse la tige haute contre la face supérieure de la bride précitée : on comprend qu'une raideur trop importante de ce ressort gênera, voire empêchera la mise en rotation de la poignée 36, du fait du frottement de l'extrémité inférieure de la tige haute contre la face supérieure de la bride précitée. Comme la raideur du ressort précité est faible, le risque de neutralisation, accidentelle ou malveillante, du mécanisme de blocage de FR-A-2 981 386 est réel.

Le but de la présente invention est de proposer un dispositif de connexion du type évoqué ci-dessus, qui soit amélioré en renforçant la sécurité, tout en étant simple à fabriquer et aisé à manoeuvrer.

A cet effet, l'invention a pour objet un dispositif de connexion étanche entre deux enceintes, tel que défini à la revendication 1.

Une des idées à la base de l'invention est de chercher à bloquer tout mouvement de la poignée de verrouillage de la première porte tant que la première bride n'est pas assemblée avec la seconde bride. Pour ce faire, l'invention prévoit que, lors de l'assemblage des deux brides l'une avec l'autre, c'est-à-dire lors du centrage de ces brides sur un axe commun puis de leur déplacement relatif en rotation autour de cet axe commun jusqu'à, à la fois, lier fixement l'une à l'autre les deux brides, lier fixement les deux portes l'une à l'autre et désolidariser la seconde porte de la seconde bride, la seconde bride agit mécaniquement sur un actionneur spécifique, qui appartient à un mécanisme ad hoc porté par la première bride et qui commande le blocage en position de la poignée de verrouillage. De cette façon, en l'absence de la seconde bride ou en cas d'assemblage incomplet ou incorrect entre les deux brides, l'entrainement de la poignée de verrouillage par l'utilisateur est empêché mécaniquement. Le blocage réalisé par le mécanisme conforme à l'invention peut être prévu particulièrement fort, dans le sens où l'organe élastique, qui est interposé fixement, et donc à demeure, entre la première bride et l'actionneur et qui maintient cet actionneur dans une position bloquant la poignée de verrouillage, est avantageusement prévu raide, voire très raide : cela limite substantiellement le risque de neutralisation, accidentelle ou malveillante, de l'action de blocage par le mécanisme précité, puisqu'une telle neutralisation nécessiterait d'appliquer sur l'actionneur un effort suffisamment fort pour vaincre la résistance de cet organe élastique. Dans le même temps, lorsque c'est la seconde bride qui est appliquée sur l'actionneur pour le déplacer lors de l'assemblage correct entre les deux brides, le couple appliqué par l'utilisateur à la seconde bride pour l'assembler à la première bride permet de développer, sans difficulté pour l'utilisateur, un effort suffisant sur l'actionneur pour contrecarrer l'action de cet organe élastique, en comprimant ce dernier entre l'actionneur et la première bride. Autrement dit, l'assemblage rotatif entre les deux brides autour de leur axe commun, pour commander à la fois la fixation de ces deux brides l'une à l'autre, la fixation des deux portes l'une à l'autre et la désolidarisation entre la seconde porte et la seconde bride, typiquement par la mise en oeuvre de systèmes à baïonnette, est mis à profit pour commander mécaniquement le mécanisme de blocage conforme à l'invention, plus précisément commander le déplacement de l'actionneur de ce mécanisme en translation parallèlement à l'axe commun, en s'opposant à l'action de l'organe élastique, aux fins du déblocage de la poignée de verrouillage. En interdisant de pouvoir déplacer la poignée de verrouillage pour ouvrir la première porte tant que la première enceinte n'est pas convenablement connectée à la seconde enceinte, le dispositif de connexion conforme à l'invention présente une sécurité renforcée, sans induire pour l'utilisateur de manipulations spécifiques au déblocage de la poignée de verrouillage, autres que l'assemblage des deux brides l'une à l'autre.

Des caractéristiques additionnelles avantageuses du dispositif de connexion conforme à l'invention sont spécifiées aux revendications dépendantes :
L'invention sera mieux comprise à la lecture de la description qui va suivre, donnée uniquement à titre d'exemple et faite en se référant aux dessins sur lesquels :
   - la figure 1 est une vue en perspective d'un dispositif de connexion conforme à l'invention, montré dans une configuration non assemblée des deux brides de ce dispositif ;
   - les figures 2 et 3 sont des vues en élévation respectivement selon les flèches II et III de la figure 1 ;
   - la figure 4 est une vue similaire à la figure 3, montrant uniquement l'une des deux brides et la porte associée à cette bride ;
   - la figure 5 est une vue analogue à la figure 3, montrant le dispositif dans une configuration assemblée des deux brides, les portes associées à ces brides étant fermées ;
   - la figure 6 est une vue en élévation selon la flèche VI de la figure 1 ;
   - la figure 7 est une coupe selon la ligne VII-VII de la figure 6 ;
   - la figure 8 est une vue analogue à la figure 6, montrant le dispositif de connexion dans la configuration assemblée de ses deux brides ;
   - les figures 9 à 11 sont des coupes respectivement selon les lignes IX-IX, X-X et XI-XI de la figure 8 ;
   - la figure 12 est une vue analogue à la figure 1, montrant le dispositif de connexion dans la configuration assemblée de ses deux brides, ses portes ayant quitté leur position fermée ;
   - la figure 13 est une vue en élévation sur la flèche XIII-XIII de la figure 12 ;
   - la figure 14 est une vue similaire aux figures 1 et 12, montrant le dispositif de connexion dans la configuration assemblée de ses deux brides, ses deux portes étant ouvertes ; et
   - les figures 15 et 16 sont des vues respectivement similaires aux figures 10 et 11, avec le dispositif de connexion dans son état de la figure 14.

Sur les figures 1 à 16 est représenté un dispositif de connexion étanche entre deux enceintes. Comme indiqué dans la partie introductive du présent document, la forme de réalisation de chacune des deux enceintes précitées n'est pas limitative : chacune de ces enceintes peut ainsi être un conteneur, un local, une chambre, etc. Aussi, sur les figures, ces deux enceintes ne sont pas représentées, sauf sur les figures 10, 11, 15 et 16 sur lesquelles les enceintes sont indiquées en pointillés de manière partielle et schématique, sous les références respectives E1 et E2.

Le dispositif de connexion comporte une porte 10 et une bride 20, associées à l'enceinte E1, ainsi qu'une porte 30 et une bride 40 associées à l'enceinte E2. Chaque bride 20, 40 délimite une ouverture traversante, qui présente un contour fermé et qui relie l'un à l'autre l'intérieur et l'extérieur de l'enceinte correspondante E1, E2. Chaque bride 20, 40 définit ainsi un axe central, sur lequel est centré l'ouverture correspondante, les axes respectifs des deux brides 20 et 40 étant sensiblement alignés lorsque les brides 20 et 40 sont assemblées l'une à l'autre pour connecter entre elles les enceintes, en formant ainsi un axe géométrique commun, qui est référencé Z-Z sur les figures.

Dans l'exemple de réalisation considéré sur les figures, chacune des brides 20 et 40 présente une forme globale annulaire, centrée sur l'axe Z-Z et à base circulaire, étant remarqué que, à titre de variantes non représentées, d'autres profils géométriques sont envisageables tant pour la périphérie extérieure que pour la périphérie intérieure de ces brides.

De manière connue en soi et non détaillée ici, chacune des brides 20 et 40 est solidarisée à demeure et de manière étanche sur une paroi de l'enceinte correspondante E1, E2, à travers laquelle s'étend l'ouverture délimitée par la bride.

La porte 10 est montée sur la bride 20 de manière mobile entre une position fermée, qui est montrée sur les figures 1 à 11 et dans laquelle la porte 10 obture de manière étanche l'ouverture de la bride 20, et une position ouverte, qui est montrée sur les figures 14 à 16 et dans laquelle la porte 10 est écartée de la bride 20 pour accéder à l'enceinte E1 via l'ouverture de la bride 20. Sur les figures 12 et 13, la porte 10 occupe une position intermédiaire entre les positions fermé et ouverte, qui sera détaillée plus loin.

De manière connue en soi et non détaillée ici, l'étanchéité de l'obturation de la bride 20 par la porte 10 lorsque cette dernière est en position fermée est assurée par tout moyen d'étanchéité interposé entre la porte 10 et la bride 20, tel qu'un joint 11, solidaire de la porte 10 et visible, entre autres, sur les figures 10 et 11.

Dans l'exemple de réalisation considérée sur les figures, la porte 10 est déplaçable entre ses positions fermée et ouverte par basculement autour d'un axe Y-Y qui s'étend dans une direction orthoradiale à l'axe Z-Z. En pratique, la liaison basculante entre la porte 10 et la bride 20 est réalisée par un mécanisme à charnière 12, qui définit l'axe de basculement Y-Y et dont les deux parties constitutives, mobiles l'une par rapport à l'autre, sont respectivement portées par la porte 10 et par la bride 20. Ainsi, comme bien visible sur les figures 1, 10, 14 et 15, la porte 10 comprend, à la fois, un corps principal 13 discoïdal, qui est agencé en travers de l'ouverture de la bride 20 lorsque la porte est en position fermée et qui est pourvu du joint d'étanchéité 11, et un bras 14 de liaison entre son corps principal 13 et la bride 20, ce bras 14 formant une partie du mécanisme à charnière 12, en étant articulé, autour de l'axe de basculement Y-Y, au reste de ce mécanisme à charnière 12, solidaire de la bride 20.

La porte 10 est également équipée d'une poignée de manoeuvre 15, qui est portée par son corps principal 13 de manière diamétralement opposée au bras 14. Cette poignée de manoeuvre 15 inclut un manche de préhension 16, destiné à être saisi par l'utilisateur pour faciliter le déplacement de la porte 10 entre ses positions fermée et ouverte, ainsi qu'une embase 17 de support du manche de préhension 16, qui relie fixement ce dernier au corps principal 13 de la porte.

La porte 30 est, quant à elle, montée sur la bride 40 de manière rotative autour de l'axe Z-Z, entre une position fermée, qui est représentée sur les figures 1 à 3 et dans laquelle la porte 30 est solidarisée à la bride 40 et obture de manière étanche l'ouverture de la bride 40, et une position ouverte, qui est représentée sur les figures 5 à 16 et dans laquelle la porte 30 est désolidarisée de la bride 40 en vue d'accéder à l'enceinte E2. En pratique, l'étanchéité de l'obturation de la bride 40 par la porte 30 lorsque cette dernière est en position fermée est réalisée par tout moyen d'étanchéité interposé entre elles, tel qu'un joint 31, qui est visible sur les figures 10 et 11 et qui est porté fixement par la bride 40.

La liaison rotative entre la porte 30 et 40, permettant, de manière réversible, leur fixation lorsque la porte 30 est fermée et leur désolidarisation pour ouvrir la porte 30, est réalisée par des moyens de fixation ad hoc 50 qui, dans l'exemple de réalisation considéré ici, sont constitués par un système de fixation à baïonnette, dont les parties constitutives complémentaires sont respectivement portées par la porte 30 et la bride 40 : ainsi, à titre d'exemple, ce système à baïonnette inclut, d'une part, des pattes 41, qui sont visibles sur les figures 5, 10 et 14, qui sont saillantes vers l'axe Z-Z depuis la périphérie intérieure de la bride 40 et qui sont réparties suivant cette périphérie intérieure de la bride 40, et, d'autre part, des rainures 32, qui sont visibles sur les figures 11 et 14, qui sont creusées vers l'axe Z-Z depuis la périphérie extérieure du corps principal discoïdal de la porte 30 et qui sont réparties suivant cette périphérie extérieure de la porte 30, de sorte que, par centrage de la porte 30 et de la bride 40 sur l'axe Z-Z, chaque patte 41 est prévue pour être engagée de manière axiale entre deux des rainures 32 successives, comme sur la figure 5, puis, par déplacement relatif en rotation autour de l'axe Z-Z entre la porte et la bride, chaque patte 41 est prévue pour être introduite de manière orthoradiale dans une des rainures 32, comme sur la figure 3. Des spécifications plus précises d'un exemple, non limitatif, de ce système à baïonnette sont données dans EP 2 091 051 auquel le lecteur pourra se reporter.

De manière connue en soi, le dispositif de connexion comporte également, à la fois, des moyens 51 de fixation réversible l'une à l'autre des brides 20 et 40 et des moyens 52 de fixation réversible l'une à l'autre des portes 10 et 30. Ces moyens de fixation 51 et 52 sont conçus pour, par le biais d'une même manoeuvre rotative entre les brides 20 et 40, à la fois assembler fixement l'une à l'autre ces deux brides et assembler fixement l'une à l'autre les portes 10 et 30, tout en passant la porte 30 en position ouverte vis à vis de sa bride 40, autrement dit tout en désolidarisant la porte 30 de la bride 40. Plus précisément, lors d'un assemblage l'une à l'autre des brides 20 et 40, par centrage de ces brides sur l'axe Z-Z puis par déplacement relatif en rotation autour de cet axe Z-Z, les brides 20 et 40 se retrouvent liées fixement l'un à l'autre par les moyens de fixation 51 et les portes 10 et 30 se retrouvent liées fixement l'une à l'autre par les moyens de fixation 52, tout en déplaçant la porte 30 de sa position fermée à sa position ouverte par rapport à la bride 40.

Dans l'exemple de réalisation considérée sur les figures, les moyens de fixation 51 sont réalisés sous forme d'un système à baïonnette, dont les parties constitutives complémentaires sont respectivement portées par la bride 20 et la bride 40 : ce système à baïonnette inclut, d'une part, des pattes 42, qui sont visibles sur les figures 3 et 10, qui sont saillantes à l'opposé de l'axe Z-Z depuis la périphérie extérieure de la bride 40 et qui sont réparties suivant cette périphérie extérieure de la bride 40, et, d'autre part, des rainures 21, dont une est visible sur les figures 10 et 11, qui sont creusées en direction opposée de l'axe Z-Z depuis la périphérie intérieure de la bride 20 et qui sont réparties suivant cette périphérie intérieure de la bride 20, de sorte que, par centrage des brides 20 et 40 sur l'axe Z-Z puis par déplacement relatif en rotation autour de cet axe Z-Z, chaque patte 42 est prévue pour être engagée de manière axiale entre deux rainures 21 successives, comme sur la figure 3, puis être introduite de manière orthoradiale dans une de ces rainures 21, comme sur la figure 5. Des spécifications plus précises d'un exemple, non limitatif, de ce système à baïonnette sont données dans EP 2 091 051 auquel le lecteur pourra se reporter.

De même, dans l'exemple de réalisation considéré sur les figures, les moyens de fixation 52 sont réalisés sous forme d'un système à baïonnette, dont les parties constitutives complémentaires sont respectivement portées par la porte 10 et la porte 30 : ce système à baïonnette inclut, d'une part, des pattes 33, dont une est visible à la figure 10, qui sont saillantes vers l'axe Z-Z depuis la périphérie intérieure d'un rebord périphérique de la porte 30 et qui sont réparties suivant cette périphérie intérieure de ce rebord de la porte 30, et, d'autre part, des rainures 18, qui sont indiquées en pointillés sur la figure 4, qui sont creusées vers l'axe Z-Z depuis la périphérie extérieure d'un rebord périphérique de la porte 10, reçu coaxialement à l'intérieur du rebord précité de la porte 30, et qui sont reparties suivant la périphérie extérieure de ce rebord de la porte 10, de sorte que, par centrage des portes 10 et 30 sur l'axe Z-Z puis par déplacement relatif en rotation autour de cet axe, chaque patte 33 est engagée de manière axiale entre deux des rainures 18 successives puis est introduite de manière orthoradiale dans une de ces rainures 18. Des spécifications plus précises d'un exemple, non limitatif, de ce système à baïonnette sont données dans EP 2 091 051 auquel le lecteur pourra se reporter.

Bien entendu, de manière classique pour tout système à baïonnette, chacune des rainures 18, 21 et 32 est, à son extrémité périphérique opposée à celle par laquelle une des pattes correspondantes 33, 41, 42 est prévue pour être introduite, fermée par tout élément fixe approprié, contre lequel vient buter la patte précitée lorsque cette dernière est introduite au maximum dans la rainure, autrement dit lorsque la course rotative maximale entre la rainure et la patte est réalisée. Plus généralement, on comprend que la course rotative d'assemblage, par les moyens de fixation 51, entre les brides 20 et 40, qui vaut typiquement 30° à 60° et qui est observable par comparaison entre les figures 3 et 5, correspond au cumul de la course rotative entre les portes 10 et 30 pour les assembler l'une à l'autre par les moyens de fixation 52 et de la course rotative entre la porte 30 et la bride 40 pour les désolidariser l'une de l'autre par neutralisation des moyens de fixation 50.

Par ailleurs, le dispositif de connexion comporte une poignée 70 de verrouillage de la porte 10 en position fermée par rapport à la bride 20. Cette poignée de verrouillage 70 comporte un corps pseudo cylindrique 71, qui est centré sur un axe Z70 sensiblement parallèle à l'axe Z-Z. Le corps 71 de la poignée de verrouillage 70 est monté à rotation autour de l'axe Z70 sur la bride 20, plus précisément sur la face axiale de cette dernière, opposée au côté de la bride 20 sur lequel est assemblée la bride 40. Avantageusement, le corps 71 de la poignée de verrouillage 70 est diamétralement opposé, autour de l'axe Z-Z, au mécanisme à charnière 12.

Comme bien visible sur les figures 1 et 6, le corps 71 de la poignée de verrouillage 70 inclut deux portions 72 et 73 se succédant autour de l'axe Z70 : la portion 72 présente une dimension radiale plus petite que celle de la portion 73, de sorte que, à la différence de la portion 72, la portion 73 déborde, vers l'axe Z-Z, au-delà de la périphérie intérieure de la bride 20. De cette façon, la poignée de verrouillage 70 est portée par la bride 20 de manière rotative autour de l'axe Z70 entre une position d'immobilisation de la porte 10 en position fermée, qui est représentée sur les figures 1 à 11 et dans laquelle la portion 73 de son corps 71 s'oppose mécaniquement au déplacement de la porte 10 depuis sa position fermée vers sa position ouverte, en formant une butée, dans la direction de l'axe Z-Z, pour le corps principal 13 de la porte 10, plus précisément pour l'embase 17 solidaire de ce corps principal 13, et une position de libération de la porte 10 depuis sa position fermée vers sa position ouverte, qui est représentée sur les figures 12 à 16 et dans laquelle ni la portion 73 de son corps 71, qui s'est effacée par rotation autour de l'axe Z70, ni sa portion 72 n'interfèrent avec la porte 10 pour la retenir en position fermée.

En pratique, pour faciliter l'entrainement de la poignée de verrouillage 70 entre ses positions d'immobilisation et de libération, son corps 71 est pourvu fixement d'un manche de préhension 74.

Suivant une disposition avantageuse, qui est mise en oeuvre dans le mode de réalisation considéré sur les figures, la poignée de verrouillage 70 est conçue pour entrouvrir la porte 10 depuis sa position fermée vers sa position ouverte. Pour ce faire, la porte 10 est pourvue d'un organe de roulement ou de glissement 110, qui, dans l'exemple de réalisation considérée ici, est porté par l'embase 17 et qui est adapté pour, lorsque la porte 10 est en position fermée, rouler ou glisser contre la face axiale du corps 71 de la poignée de verrouillage 70, opposée à la bride 20 lors du déplacement de la poignée de verrouillage entre les positions d'immobilisation et de libération de la porte 10: en prévoyant par exemple que la portion 73 présente une dimension axiale plus petite que la portion 72, la face axiale précitée du corps 71 délimite, à la jonction entre les portions 72 et 73, une surface de rampe 75, qui est pointée sur la figure 1 et qui, lorsque la poignée de verrouillage 70 passe de sa position d'immobilisation à sa position de libération, décale axialement l'organe de roulement ou de glissement 110 en direction opposée à la bride 20, faisant ainsi passer la porte 10 de sa position fermée, comme représenté sur les figures 1 à 11, à une position entrouverte, représentée sur les figures 12 et 13. Cette disposition s'avère utile pour, entre autres, vaincre plus facilement l'éventuelle résistance à l'ouverture de la porte 10, due aux joints 11 et 31.

Suivant une autre disposition avantageuse, indépendante de la précédente et potentiellement cumulative comme dans l'exemple de réalisation considéré sur les figures, la poignée de verrouillage 70 est conçue pour plaquer la porte 10 dans sa position fermée lorsque la poignée de verrouillage est déplacée de sa position de libération à sa position d'immobilisation. Pour ce faire, suivant des considérations, en quelque sorte, symétriques à celles développées ci-dessus en lien avec la surface de rampe 75, le corps 71 de la poignée de verrouillage 70 délimite, sur sa face axiale tournée vers la bride 20, une surface de rampe 76, pointée sur la figure 2, qui est dimensionnée pour, lorsque la poignée de verrouillage passe de sa position de libération à sa position d'immobilisation de la porte 10, décaler axialement, en direction de la bride 20, un organe de roulement ou de glissement correspondant, porté par la porte 10, en l'occurrence, ici, la partie de l'embase 17, prévue pour interférer avec la portion 73 du corps 71 de la poignée de verrouillage 70 aux fins de l'immobilisation de la porte 10 en position fermée. Cette disposition s'avère utile pour, entre autres, vaincre plus facilement l'éventuelle résistance à la fermeture de la porte 10, due aux joints 11 et 31.

Le dispositif de connexion comporte en outre un mécanisme 80 de blocage de la poignée de verrouillage 70 en position d'immobilisation. Comme expliqué en détail ci-après, ce mécanisme de blocage 80 permet d'interdire de déplacer la poignée de verrouillage 70 depuis sa position d'immobilisation lorsque l'enceinte E1 n'est pas connectée à l'enceinte E2 par le dispositif de connexion. A cet effet, le mécanisme de blocage 80 comprend une tige 81, qui est visible sur les figures 7 et 9 et qui s'étend en longueur dans une direction sensiblement orthoradiale à l'axe Z-Z. Cette tige 81 est montée mobile en translation selon son axe longitudinal dans un bloc 82, appartenant au mécanisme 80 et porté fixement par la bride 20, plus précisément sur la face de cette bride tournée à l'opposée du côté de cette dernière sur lequel la bride 40 est à assembler à la bride 20. En pratique, le bloc 82 est solidarisé à la bride 20 par tout moyen approprié, étant remarqué que ce bloc 82 est positionné, sur la bride 20, de manière adjacente au corps 71 de la poignée de verrouillage 70, comme bien visible sur les figures 6 et 8. Vis-à-vis du bloc 82, la tige 81 est déplaçable en translation selon son axe entre une position déployée, qui est montrée sur les figures 6 et 7, et une position escamotée, qui est montrée sur les figures 8 et 9. Lorsque la tige 81 est dans sa position déployée des figures 6 et 7, une partie longitudinale de cette tige s'étend suffisamment à l'extérieur du bloc 82 pour interférer avec le corps 71 de la poignée de verrouillage 70, notamment de manière que l'extrémité longitudinale libre 81A correspondante de la tige 81 est reçue dans un logement complémentaire 71A délimité en creux dans le corps 71 de la poignée de verrouillage 70 alors que cette dernière est dans sa position d'immobilisation des figures 1 à 11. Lorsque la tige 81 dans sa position escamotée de figures 8 et 9, la tige occupe, dans la direction de son axe, une position plus éloignée du corps 71 de la poignée de verrouillage 70 que celle qu'elle occupe en position déployée, de sorte que son extrémité 81 A est écartée de ce corps 71, en laissant vide le logement 71 A : on comprend que la poignée de verrouillage 70 peut alors être entrainer librement en rotation autour de son axe Z70, depuis sa position d'immobilisation vers sa position de libération de la porte 10, alors que, tant que la tige 81 est en position déployée, la coopération entre l'extrémité 81 A de la tige et du logement 71 A du corps 71 bloque tout mouvement rotatif de la poignée 70.

Afin de commander en déplacement la tige 81, le mécanisme de blocage 80 comporte, d'une part, un ressort de compression 83, qui est interposé entre la tige 81 et la bride 20, plus précisément, dans l'exemple de réalisation considérée, entre l'extrémité 81 B de la tige 81, opposée à son extrémité 81 A, et le bloc 82. En l'absence d'effort surmontant la force de déploiement du ressort 83, ce dernier agit sur la tige 81 pour la maintenir dans sa position déployée. Afin de commander le déplacement de la tige 81 de sa position déployée à sa position escamotée, en contrecarrant l'action du ressort 83, le mécanisme 80 comporte, d'autre part, une tige 84, qui est visible sur les figures 7 et 9 et qui s'étend en longueur de manière sensiblement parallèle à l'axe Z-Z. La tige 84 s'étend ainsi dans l'épaisseur axiale de la bride 20, entre une extrémité 84A, tournée vers le côté axial de la bride 20 sur lequel est assemblée la bride 40 à la bride 20, et une extrémité opposée 84B qui est conçue pour coopérer, notamment par contact glissant, avec une zone dédiée 81C de la tige 81, ayant une forme aménagée en conséquence, cette zone dédiée 81C étant prévue dans la partie courante de la tige 81 dans l'exemple considéeé sur les figures. La tige 84 est déplaçable en translation selon sa direction longitudinale, autrement dit de manière sensiblement parallèle Z-Z, entre une première position, qui est montrée sur les figures 6 et 7 et dans laquelle son extrémité 84B n'interfère pas avec l'extrémité 81 B de la tige 80 ou bien qui interfère avec cette extrémité 81 B mais de manière insuffisante pour contrecarrer l'action du ressort 83, et une seconde position, qui est montrée sur les figures 8 et 9 et dans laquelle son extrémité 84B agit par interférence mécanique avec la zone dédiée 81C de la tige 81 pour déplacer la tige 81 dans sa position escamotée, en contrecarrant l'action du ressort 83. La forme de réalisation de la coopération interférente entre les extrémités 81 B et 84B des tiges 81 et 84 n'est pas limitative.

A son extrémité 84A, la tige 81 est pourvue solidairement d'un actionneur 85 d'entrainement de la tige 84 entre les première et seconde positions précitées. Cet actionneur 85 est porté par la bride 20 de manière mobile sensiblement en translation parallèlement à l'axe Z-Z, entre une position de repos, qui est montrée sur les figures 6 et 7 et dans laquelle l'actionneur 85 fixe la tige 84 dans sa première position précitée, commandant ainsi le blocage de la poignée de verrouillage 70 par la tige 81 maintenue en position déployée sous l'action du ressort 83, et une position d'activation, qui est montrée sur les figures 8 et 9 et dans laquelle l'actionneur 85 presse la tige 84 dans la direction de l'axe Z-Z pour la fixer dans sa seconde position précitée, commandant ainsi le déblocage de la poignée de verrouillage 70 vis-à-vis de la tige 81 passée dans sa position escamotée sous l'action de la tige 84.

Le mécanisme de blocage 80 comporte en outre un ressort de compression 86, qui est interposé entre l'actionneur 85 et la bride 20, plus précisément, entre la tige 84 et la bride 20 ou le bloc 82. Ce ressort est porté fixement par la bride 20, à l'intérieur d'un alésage ad hoc de cette dernière, ménagé dans l'épaisseur axiale de celle-ci, comme bien visible sur la figure 7 : le ressort 86 est ainsi, à une extrémité, en appui fixe contre la bride, plus précisément contre le fond de l'alésage précité, et, à son extrémité opposée, en appui fixe contre l'actionneur 85, plus précisément contre un épaulement de la tige 84. Dans la mesure où le ressort 86 est intégré dans l'épaisseur de la bride 20 et est ainsi interposé entre l'actionneur 85 et la bride 20 à demeure, en particulier indépendamment de la position de la poignée de verrouillage 70, on comprend que, en l'absence d'effort appliqué sur l'actionneur 85, qui serait suffisant pour contrecarrer la force de déploiement du ressort 86, ce dernier agit sur l'actionneur 85 de manière à maintenir ce dernier dans sa position de repos. Pour passer l'actionneur 85 de sa position de repos à sa position d'activation, l'action du ressort 86 doit être contrecarrée en appliquant un effort suffisant à l'actionneur 85, le ressort 86 devant alors être davantage comprimé : on comprend qu'en dimensionnant en conséquence le ressort 86, notamment en le prévoyant suffisamment raide, l'effort nécessaire au déplacement de l'actionneur 85 de sa position de repos à sa position d'activation, autrement dit pour débloquer la poignée de verrouillage 70 en vue de permettre à l'utilisateur de la passer de sa position d'immobilisation vers sa position de libération, peut être prévu substantiel, en limitant ainsi les risques de déblocage accidentel ou malveillant.

Dans le prolongement direct des considérations qui précèdent, l'actionneur 85 est conçu pour être déplacé de sa position de repos à sa position d'activation, en contrecarrant l'action du ressort 86, par la bride 40 lors de l'assemblage des brides 20 et 40 l'une à l'autre. Pour ce faire, comme montré sur les figures 4, 7 et 9, l'actionneur 85 est pourvu d'une surface 85A de coopération mécanique avec la bride 40. Cette surface 85A est tournée vers le côté axial de la bride 20 sur lequel la bride 40 est assemblée à la bride 20, ce qui revient à dire que cette surface 85A est tournée axialement à l'opposé de la poignée de verrouillage 70. De plus, en prévoyant que l'actionneur 85 est agencé à l'intérieur d'une des rainures 21, cette surface 85A est prévue sur la trajectoire d'une des pattes 42 de la bride 40 lorsque cette dernière est déplacée en rotation autour de l'axe Z-Z à l'intérieur d'une des rainures 21 de la bride 20 aux fins de l'assemblage des brides 20 et 40 l'une à l'autre par les moyens de fixation 51 : plus généralement, lors de l'assemblage des brides 20 et 40 l'une à l'autre, la bride 40 vient interférer avec la surface 85A de l'actionneur 85, à la fois en s'appuyant sur cette surface 85A dans la direction de l'axe Z-Z et en glissant contre cette surface 85A dans une direction orthoradiale à l'axe Z-Z.

Dans l'exemple de réalisation considéré sur les figures, l'actionneur 85 est réalisé essentiellement sous forme d'une barrette monolithique, qui s'étend sensiblement en arc de cercle centré sur l'axe Z-Z, dont l'une des deux faces principales délimite la surface de coopération 85A tandis que son autre face principale est pourvue d'au moins un relief 85B conçu pour coopérer par complémentarité de formes avec la bride 20 de manière à guider cette barrette en déplacement entre les positions de repos et d'activation.

Un exemple d'utilisation du dispositif de connexion décrit jusqu'ici va être présenté ci-après en vue de connecter de manière étanche les enceintes E1 et E2.

Initialement, comme montré sur les figures 1 à 4, 6 et 7, la porte 10 est considérée dans sa position fermée vis-à-vis de la bride 20. Et, comme représenté sur les figures 1 à 3, 6 et 7, la porte 30 est considérée dans sa position fermée vis-à-vis de la bride 40.

Comme montré sur les figures 1 à 3, 6 et 7, les brides 20 et 40 sont d'abord présentées en regard l'une de l'autre, en alignant sensiblement leur axe central respectif, autrement dit en les rendant coaxial de manière centrée sur l'axe Z-Z. Par rapprochement axial entre les brides 20 et 40, les deux parties des moyens de fixation 51, respectivement portées par les brides 20 et 40, s'engagent axialement l'une avec l'autre et, d'autre part, les parties des moyens de solidarisation 52, respectivement portées par les portes 10 et 30, s'engagent axialement l'une avec l'autre : dans l'exemple de réalisation considéré sur les figures, cela revient à dire que les pattes 42 de la bride 40 s'engagent chacune, dans la direction de l'axe Z-Z, entre deux rainures successives parmi les rainures 21 de la bride 20, et que les pattes 33 de la porte 30 s'engagent chacune, dans la direction de l'axe Z-Z, entre deux rainures successives parmi les rainures 18 de la porte 10. Le dispositif de connexion est tel que représenté sur les figures 1 à 3, 6 et 7. Dans cette configuration, on notera que la bride 40 n'interfère pas avec l'actionneur 85, si bien que, comme expliqué plus haut, le mécanisme 80 bloque la poignée de verrouillage 70 dans sa position d'immobilisation de la porte 10 en position fermée.

En considérant que la bride 20 reste immobile, la bride 40 est ensuite entrainée en rotation autour de l'axe Z-Z, comme indiqué par la flèche F sur les figures 3 et 6, jusqu'à passer le dispositif de connexion dans la configuration d'assemblage qui est montée sur les figures 5 et 8 à 11.

Cette rotation de la bride 40 par rapport à la bride 20 induit plusieurs conséquences, à savoir que :
- les moyens de fixation 51 lient fixement l'une à l'autre les brides 20 et 40, moyennant la mise en prise des pattes 42 à l'intérieur des rainures 21,
- les moyens de fixation 52 lient fixement l'une à l'autre les portes 10 et 30, moyennant la mise en prise des pattes 33 à l'intérieur des rainures 18,
- la porte 30 est désolidarisée de la bride 40, moyennant le retrait des pattes 41 vis-à-vis des rainures 32, et
- l'actionneur 85 est passé de sa position de repos à sa position d'activation, ce qui débloque la poignée de verrouillage 70, moyennant le déplacement de la tige 84 par l'actionneur 85 à l'encontre du ressort 86, ainsi que le déplacement de la tige 81 par la tige 84 à l'encontre du ressort 83.

Avantageusement, on comprend que le déblocage de la poignée de verrouillage 70 n'est réalisé qu'en fin de course rotative de la bride 40 par rapport à la bride 20, typiquement dans la seconde moitié de la course rotative précitée, voire dans le troisième tiers de cette course rotative : de cette façon, tant que la bride 40 n'a pas atteint sa fin de course rotative par rapport à la bride 20, la poignée de verrouillage 70 reste bloquée dans sa position d'immobilisation de la porte 10, par le mécanisme de blocage 80. Dans l'exemple de réalisation considéré sur les figures, cette disposition avantageuse est mise en oeuvre, en prévoyant que l'actionneur 85 est situé dans une des rainures 21, en étant plus éloigné de l'extrémité de cette rainure, par laquelle est introduite la patte correspondante 42 de la bride 40, que son extrémité opposée, dans laquelle bute cette patte lorsque le dispositif de connexion atteint sa configuration d'assemblage.

Dans une étape subséquente, l'utilisateur déplace la poignée de verrouillage 70 en rotation autour de l'axe Z70, comme indiqué par la flèche G sur la figure 8, en la passant ainsi de sa position d'immobilisation de la porte 10 en position fermée, à sa position de libération de cette porte 10, montrée sur les figures 12 et 13. Comme expliqué plus haut, la rotation de la poignée de verrouillage 70 induit le fait d'entrouvrir la porte 10 et donc la porte 30 qui lui est solidaire, par coopération de contact roulant ou glissant entre la surface de rampe 75 et l'organe 110.

Dans une étape encore subséquente, l'utilisateur entraine la porte 10, et donc la porte 30 qui lui est solidaire, de sa position entrouverte des figures 12 et 13 à sa position ouverte des figures 14 à 16, par basculement autour de l'axe Y-Y, comme indiqué par la flèche H sur la figure 13.

A titre d'aménagement optionnel, qui est mis en oeuvre dans l'exemple de réalisation considéré sur les figures, le dispositif de connexion comporte des moyens permettant de sécuriser l'assemblage des brides 20 et 40, c'est-à-dire de sécuriser les moyens de fixation 51, en interdisant de désassembler les brides 20 et 40 lorsque la porte 10 n'est pas dans sa position fermée.

Dans l'exemple de réalisation considérée ici, ces moyens de sécurisation comprennent deux doigts 90 et 91, chacun conçu pour bloquer la rotation relative entre les brides 20 et 40. Le doigt 90 est plus spécifiquement visible sur les figures 10, 14 et 15, tandis que le doigt 91 est plus spécifiquement visible sur les figures 11 et 16.

Chacun des doigts 90 et 91 est porté par la bride 20 de manière mobile en translation parallèlement à l'axe Z-Z, entre une position escamotée, qui est représentée sur la figure 10 pour le doigt 90 et sur la figure 11 pour le doigt 91, dans laquelle le doigt 90, 91 n'interfère pas avec les moyens de fixation 51, permettant ainsi librement la mise en prise et le retrait des parties de ces moyens, respectivement portées par la bride 20 et la bride 40, et une position déployée, qui est montrée sur les figures 14 et 15 pour le doigt 90 et sur la figure 16 pour le doigt 91, dans laquelle le doigt 90, 91 s'oppose mécaniquement à la mise en rotation relative des brides 20 et 40, en particulier alors que ces brides 20 et 40 sont liées fixement l'une à l'autre par les moyens de fixation 51. En particulier, lorsque les doigts 90 et 91 sont dans leur position déployée respective, chacun de ces doigts 90 et 91 forme une butée à l'une des pattes 42 de la bride 40 alors que cette patte est disposée à l'intérieur d'une des rainures 21 de la bride 20.

Chacun des doigts 90 et 91 est associé à un ressort de compression 92, 93, qui est interposé entre le doigt correspondant et la bride 20. Le ressort 92 agit sur le doigt 90 pour le maintenir dans sa position déployée tant qu'un effort surmontant l'action du ressort n'est pas appliqué, de manière antagoniste, sur le doigt 90. Le ressort 93, quant à lui, agit sur le doigt 91 pour le rappeler de sa position déployée à sa position escamotée en l'absence d'effort antagoniste appliqué sur le doigt 91.

Sur la bride 20, les doigts 90 et 91 sont diamétralement opposés l'un à l'autre par rapport à l'axe Z-Z : le doigt 90 est ainsi situé dans la portion périphérique de la bride 20, dans laquelle la porte 10 est reliée à la bride 20 par le mécanisme à charnière 12, tandis que le doigt 91 est situé dans la portion périphérique de la bride 20, dans laquelle est agencée sur cette bride la poignée de verrouillage 70.

Les déplacements respectifs des doigts 90 et 91, de leur position déployée à leur position escamotée, sont indépendants l'un de l'autre, c'est-à-dire qu'ils sont commandés par des aménagements propres du dispositif de connexion. Plus précisément, le doigt 90 est conçu pour être déplacé de sa position déployée à sa position escamotée par la porte 10, en contrecarrant l'action du ressort 92, lorsque cette dernière passe de sa position ouverte à sa position fermée, plus précisément par le bras 14 du mécanisme à charnière 12, liant le corps principal 13 de la porte 10 à la bride 20. On comprend que, lorsque le dispositif de connexion est dans la configuration d'assemblage des figures 5 et 8 à 11, la porte 10 maintient le doigt 90 en position escamotée par appui axial de son bras 14 contre ce doigt 90, en contrecarrant l'action du ressort 92. Dès que la porte 10 est passée de sa position fermée vers sa position ouverte, l'appui axial de son bras 14 sur le doigt 90 s'interrompt, déplaçant ce doigt de sa position escamotée à sa position déployée, sous l'action du ressort 92.

Le doigt 91 est, quant à lui, conçu pour être déplacé de sa position escamotée à sa position déployée par la poignée de verrouillage 70, en comprimant le ressort de rappel 93, lorsque cette dernière passe de sa position d'immobilisation à sa position de libération de la porte 10. A cet effet, le corps 71 de la poignée 70 délimite, en creux dans sa face axiale tournée vers la bride 20, une rainure 77 qui présente un fond en hélice centré sur l'axe Z70 : le doigt 91 émerge dans la rainure 77 jusqu'à s'appuyer contre le fond de cette dernière sous l'action du ressort 93, étant précisé que la profondeur de cette rainure 77 est, à l'aplomb axial du doigt 91, progressivement décroissante au fur et à mesure que la poignée de verrouillage 70 passe de sa position d'immobilisation à sa position de libération de la porte 10.

Divers aménagements et variantes au dispositif de connexion 1 décrit jusqu'ici, sont par ailleurs envisageables :
- aussi bien les portes 10 et 30 que les brides 20 et 40 peuvent chacune être réalisées en un ou plusieurs matériaux, sans que cet aspect ne soit limitatif de l'invention ;
- le dispositif de connexion peut être utilisé avec l'axe Z-Z à l'horizontal ou bien à la verticale ; et/ou
- la forme de réalisation des différents systèmes à baïonnette décrits plus haut n'est pas limitative ; plus généralement, d'autres systèmes de fixation réversible peuvent être envisagés pour les moyens 50, 51 et/ou 52.

## Revendications

1. Dispositif de connexion étanche entre deux enceintes, comportant :
- une première porte (10) et une première bride (20) associées à une première (E1) des deux enceintes, laquelle première porte est portée par la première bride de manière mobile, notamment de manière basculante autour d'un axe de basculement (Y-Y) orthoradial à un axe central de la première bride, entre une première position fermée, dans laquelle la première porte obture la première bride de manière étanche, et une première position ouverte, dans laquelle la première porte est écartée de la première bride pour accéder à la première enceinte ;
- une poignée (70) de verrouillage de la première porte (10) dans la première position fermée, laquelle poignée de verrouillage est portée par la première bride (20) de manière mobile, notamment de manière rotative autour d'un axe de rotation (Z70) parallèle à l'axe central de la première bride, entre une position d'immobilisation de la première porte en première position fermée et une position de libération de la première porte depuis la première position fermée vers la première position ouverte ; et
- une seconde porte (30) et une seconde bride (40), qui sont associées à la seconde enceinte (E2) et qui sont pourvues de premiers moyens (50) de fixation réversible l'une à l'autre, laquelle seconde porte est portée par la seconde bride de manière rotative autour d'un axe central de la seconde bride, entre une seconde position fermée, dans laquelle la seconde porte est solidarisée à la seconde bride par les premiers moyens de fixation et obture la seconde bride de manière étanche, et une seconde position ouverte, dans laquelle la seconde porte est désolidarisée de la seconde bride en vue d'accéder à la seconde enceinte,
les première et seconde brides (20, 40) étant pourvues de deuxièmes moyens (51) de fixation réversible l'une à l'autre et les première et seconde portes (10, 30) étant pourvues de troisièmes moyens (52) de fixation réversible l'une à l'autre, de sorte que, lors d'un assemblage des première et seconde brides par centrage de ces brides sur un axe commun (Z-Z) et par déplacement de ces brides l'une par rapport à l'autre en rotation autour de cet axe commun (Z-Z), les première et seconde brides sont liées fixement l'une à l'autre par les deuxièmes moyens de fixation (51), les première et seconde portes sont liées fixement l'une à l'autre par les troisièmes moyens de fixation (52) et la seconde porte est déplacée de la seconde position fermée à la seconde position ouverte,
le dispositif de connexion comportant en outre un mécanisme (80) de blocage de la poignée de verrouillage (70) en position d'immobilisation, interdisant de déplacer la poignée de verrouillage depuis sa position d'immobilisation en l'absence de l'assemblage de la première bride (20) avec la seconde bride (40), lequel mécanisme de blocage (80) comprend un actionneur mécanique (85) qui est porté par la première bride de manière mobile sensiblement en translation parallèlement à l'axe commun (Z-Z), entre une position de repos, dans laquelle l'actionneur commande le blocage de la poignée de verrouillage en position d'immobilisation par le reste (81, 82, 83, 84, 86) du mécanisme de blocage, et une position d'activation, dans laquelle l'actionneur agit sur le reste du mécanisme de blocage pour laisser la poignée de verrouillage libre d'être déplacée de sa position d'immobilisation vers sa position de libération,
**caractérisé en ce que** l'actionneur (85) est maintenu dans sa position de repos sous l'action d'un organe élastique (86) du mécanisme de blocage (80), interposé fixement entre l'actionneur et la première bride (20), et est déplacé de sa position de repos à sa position d'activation par application de la seconde bride (40) sur l'actionneur lors de l'assemblage des première et seconde brides l'une à l'autre, en contrecarrant l'action de l'organe élastique (86).

2. Dispositif suivant la revendication 1, **caractérisé en ce que** l'actionneur (85) est pourvu d'une surface (85A) de coopération avec la seconde bride (40), qui est tournée à l'opposé de la poignée de verrouillage (70) et contre laquelle la seconde bride (40), à la fois, s'appuie dans la direction de l'axe commun (Z-Z) et glisse dans une direction orthoradiale à cet axe commun lors de l'assemblage des première et seconde brides l'une avec l'autre.

3. Dispositif suivant la revendication 2, **caractérisé en ce que** l'actionneur (85) inclut une barrette, qui délimite la surface de coopération (85A) et qui s'étend sensiblement en arc de cercle centré sur l'axe commun (Z-Z).

4. Dispositif suivant la revendication 3, **caractérisé en ce que** ladite barrette est pourvue, sur sa face opposée à la surface de coopération, de reliefs (85B) coopérant par complémentarité de formes avec la bride (20) pour guider cette barrette en déplacement entre les positions de repos et d'activation.

5. Dispositif suivant l'une des revendications 3 ou 4, **caractérisé en ce que** l'actionneur (85) consiste en ladite barrette.

6. Dispositif suivant l'une quelconque des revendications précédentes, **caractérisé en ce que** le mécanisme de blocage (80) comprend en outre :
- une première tige (81), qui s'étend en longueur suivant une direction (X81) sensiblement orthoradiale à l'axe commun (Z-Z) et dont une extrémité longitudinale (81 A) est prévue, lorsque l'actionneur (85) est dans sa position de repos, pour interférer mécaniquement avec la poignée de verrouillage (70) de manière à la bloquer dans sa position d'immobilisation, et
- une seconde tige (84), qui s'étend en longueur de manière sensiblement parallèle à l'axe commun (Z-Z) et qui présente deux extrémités longitudinales opposées (84A, 84B), dont une première extrémité (84A) est solidaire de l'actionneur (85) et dont la seconde extrémité (84B) est prévue, lorsque l'actionneur est dans sa position d'activation, pour coopérer mécaniquement avec une partie dédiée (81 C) de la première tige (81) de manière à écarter ladite extrémité (81 A) de cette première tige vis-à-vis de la poignée de verrouillage (70).

7. Dispositif suivant la revendication 6, **caractérisé en ce que** l'organe élastique (86) du mécanisme de blocage (80) est interposé entre la première bride (20) et la seconde tige (84).

8. Dispositif suivant l'une des revendications précédentes, **caractérisé en ce que** l'organe élastique (86) du mécanisme de blocage (80) est intégré dans l'épaisseur axiale de la première bride (20).

9. Dispositif suivant l'une quelconque des revendications précédentes, **caractérisé en ce que** l'organe élastique (86) du mécanisme de blocage (80) est un ressort de compression, dont l'action sur l'actionneur (85) est contrecarrée en comprimant ce ressort de compression.

10. Dispositif suivant l'une quelconque des revendications précédentes, **caractérisé en ce que** l'actionneur (85) est déplacé par la seconde bride (40) lors de l'assemblage des première et seconde brides l'une avec l'autre uniquement en fin de course rotative entre les première et seconde brides.

11. Dispositif suivant l'une quelconque des revendications précédentes, **caractérisé en ce que** le dispositif comporte en outre des moyens pour entrouvrir la première porte (10) depuis sa première position fermée vers sa première position ouverte, qui comprennent :
- une surface de rampe (75), qui est délimitée par la poignée de verrouillage (70), et
- un organe (110) de roulement ou de glissement contre la surface de rampe de ces moyens pour entrouvrir la première porte, qui est porté par la première porte (10),
de sorte que, lorsque la poignée de verrouillage passe de sa position d'immobilisation à sa position de libération, la surface de rampe (75) de ces moyens pour entrouvrir la première porte décale l'organe de roulement ou de glissement (110) de ces moyens pour entrouvrir la première porte de manière sensiblement parallèle à l'axe commun (Z-Z), en direction opposée à la première bride (20).

12. Dispositif suivant l'une quelconque des revendications précédentes, **caractérisé en ce que** le dispositif comporte en outre des moyens pour plaquer la première porte (10) dans sa première position fermée, qui comprennent :
- une surface de rampe (76), qui est délimitée par la poignée de verrouillage (70), et
- un organe (17) de roulement ou de glissement contre la surface de rampe de ces moyens pour plaquer la première porte, qui est porté par la première porte (10),
de sorte que, lorsque la poignée de verrouillage passe de sa position de libération à sa position d'immobilisation, la surface de rampe (76) de ces moyens pour plaquer la première porte décale l'organe de roulement ou de glissement (17) de ces moyens pour plaquer la première porte de manière sensiblement parallèle à l'axe commun (Z-Z), vers la première bride (20).

13. Dispositif suivant l'une quelconque des revendications précédentes, **caractérisé en ce que** le dispositif comporte en outre des moyens de sécurisation des deuxièmes moyens de fixation (51), interdisant de désassembler les première et seconde brides (20, 40) lorsque la première porte (10) n'est pas dans la première position fermée, lesquels moyens de sécurisation comprennent un premier doigt (90) de blocage en rotation entre les première et seconde brides, ce premier doigt étant :
- porté par la première bride (20) de manière mobile en translation parallèlement à l'axe commun (Z-Z), entre une position escamotée, dans laquelle le premier doigt n'interfère pas avec les deuxièmes moyen de fixation (51), et une position déployée, dans laquelle le premier doigt s'oppose mécaniquement à la mise en rotation relative des première et seconde brides alors qu'elles sont liées fixement l'une à l'autre par les deuxièmes moyens de fixation,
- maintenu dans sa position déployée sous l'action d'un premier organe élastique (92) des moyens de sécurisation, interposé entre le premier doigt et la première bride,
- déplacé de sa position déployée à sa position escamotée par la première porte (10) lorsque la première porte passe de sa première position ouverte à sa première position fermée, et
- situé dans une première portion périphérique de la première bride, dans laquelle la première porte est reliée à la première bride de façon mobile entre les premières positions ouverte et fermée, notamment de façon basculante autour de l'axe de basculement (Y-Y).

14. Dispositif suivant la revendication 13, **caractérisé en ce que** la première porte (10) comprend à la fois une partie (13) d'obturation de la première bride (20) et un bras (14) de liaison mobile avec la première bride, et **en ce que** le premier doigt (90) est déplacé de sa position déployée à sa position escamotée par appui axial du bras de liaison (14).

15. Dispositif suivant l'une des revendications 13 ou 14, **caractérisé en ce que** les moyens de sécurisation comprennent en outre un second doigt (91) de blocage en rotation entre les première et seconde brides (20, 40), ce second doigt (91) étant :
- porté par la première bride (20) de manière mobile en translation parallèlement à l'axe commun (Z-Z), entre une position escamotée, dans laquelle le second doigt n'interfère pas avec les deuxièmes moyens de fixation (51), et une position déployée, dans laquelle le second doigt s'oppose mécaniquement à la mise en rotation relative des première et seconde brides alors qu'elles sont liées fixement l'une à l'autre par les deuxièmes moyens de fixation (51),
- rappelé vers sa position escamotée par un second organe élastique (93) des moyens de sécurisation, interposé entre le second doigt et la première bride,
- déplacé de sa position escamotée à sa position déployée par la poignée de verrouillage (70) lorsque la poignée de verrouillage passe de sa position d'immobilisation à sa position de libération, et
- situé dans une seconde portion périphérique de la première bride, diamétralement opposée à ladite première portion périphérique.

## Patentansprüche

1. Vorrichtung zur dichten Verbindung zwischen zwei Behältern, enthaltend:
- eine erste Tür (10) und einen ersten Flansch (20), die einem ersten (E1) der beiden Behälter zugeordnet sind, welche erste Tür von dem ersten Flansch beweglich, insbesondere um eine orthoradial zu einer Mittelachse des ersten Flansches verlaufende Schwenkachse (Y-Y) verschwenkbar, zwischen einer ersten Schließstellung, in welcher die erste Tür den ersten Flansch in abgedichteter Weise verschließt, und einer ersten Offenstellung, in welcher die erste Tür von dem ersten Flansch beabstandet ist, um Zugang zum ersten Behälter zu gestatten, abgestützt wird;
- einen Griff (70) zum Verriegeln der ersten Tür (10) in der ersten Schließstellung, welcher Verriegelungsgriff von dem ersten Flansch (20) beweglich, insbesondere um eine parallel zur Mittelachse des ersten Flansches verlaufende Drehachse (Z70) drehbar, zwischen einer Sicherungsstellung zum Sichern der ersten Tür in der ersten Schließstellung und einer Freigabestellung zum Freigeben der ersten Tür von der ersten Schließstellung in die erste Offenstellung, abgestützt wird; und
- eine zweite Tür (30) und einen zweiten Flansch (40), die dem zweiten Behälter (E2) zugeordnet und mit ersten Befestigungsmitteln (50) zur lösbaren Befestigung aneinander versehen sind, welche zweite Tür von dem zweiten Flansch um eine Mittelachse des zweiten Flansches drehbar zwischen einer zweiten Schließstellung, in welcher die zweite Tür über die ersten Befestigungsmittel fest mit dem zweiten Flansch verbunden ist und den zweiten Flansch in abgedichteter Weise verschließt, und einer zweiten Offenstellung, in welcher die zweite Tür von dem zweiten Flansch gelöst ist, um Zugang zum zweiten Behälter zu gestatten, abgestützt wird,
wobei der erste und der zweite Flansch (20, 40) mit zweiten lösbaren Befestigungsmitteln (51) zur lösbaren Befestigung aneinander versehen sind und die erste und die zweite Tür (10, 30) mit dritten Befestigungsmitteln (52) zur lösbaren Befestigung aneinander versehen sind, so dass bei einem Zusammenfügen des ersten und des zweiten Flanschs durch Zentrierung dieser Flansche auf eine gemeinsame Achse (Z-Z) und durch Drehbewegung dieser Flansche zueinander um diese gemeinsame Achse (Z-Z) der erste und der zweite Flansch über die zweiten Befestigungsmittel (51) fest miteinander verbunden werden, wobei die erste und die zweite Tür über die dritten Befestigungsmittel (52) fest miteinander verbunden werden und die zweite Tür aus der zweiten Schließstellung in die zweite Offenstellung bewegt wird,
wobei die Verbindungsvorrichtung ferner einen Blockiermechanismus (80) zum Blockieren des Verriegelungsgriffs (70) in der Sicherungsstellung enthält, der bei ausbleibender Zusammenfügung des ersten Flansches (20) mit dem zweiten Flansch (40) eine Verlagerung des Verriegelungsgriffs aus seiner Sicherungsstellung verhindert, wobei der Blockiermechanismus (80) ein mechanisches Betätigungsglied (85) enthält, das von dem ersten Flansch im Wesentlichen translatorisch parallel zur gemeinsamen Achse (Z-Z) beweglich abgestützt wird, und zwar zwischen einer Ruhestellung, in welcher das Betätigungsglied die Blockierung des Verriegelungsgriffs in der Sicherungsstellung über den restlichen Blockiermechanismus (81, 82, 83, 84, 86) steuert, und einer Aktivierungsstellung, in welcher das Betätigungsglied auf den restlichen Blockiermechanismus einwirkt, um den Verriegelungsgriff freizugeben, damit er aus seiner Sicherungsstellung in seine Freigabestellung bewegt werden kann,
**dadurch gekennzeichnet, dass** das Betätigungsglied (85) unter der Wirkung eines fest zwischen Betätigungsglied und erstem Flansch (20) eingesetzten elastischen Elementes (86) des Blockiermechanismus (80) in seiner Ruhestellung gehalten wird und beim Zusammenfügen des ersten und zweiten Flansches aneinander durch Andrücken des zweiten Flansches (40) an das Betätigungsglied aus seiner Ruhestellung in seine Aktivierungsstellung verlagert wird, indem es der Wirkung des elastischen Elements (86) entgegenwirkt.

2. Vorrichtung nach Anspruch 1, **dadurch gekennzeichnet, dass** das Betätigungsglied (85) mit einer Kooperationsfläche (85A) zum Zusammenwirken mit dem zweiten Flansch (40) versehen ist, die dem Verriegelungsgriff (70) entgegengesetzt gerichtet ist und an welche der zweite Flansch (40) sich in Richtung der gemeinsamen Achse (Z-Z) abstützt und zugleich beim Zusammenfügen von erstem und zweitem Flansch aneinander in einer zu dieser gemeinsamen Achse orthoradialen Richtung gleitet.

3. Vorrichtung nach Anspruch 2, **dadurch gekennzeichnet, dass** das Betätigungsglied (85) einen Steg umfasst, der die Kooperationsfläche (85A) begrenzt und sich im Wesentlichen als auf die gemeinsame Achse (z-Z) zentrierter Kreisbogen erstreckt.

4. Vorrichtung nach Anspruch 3, **dadurch gekennzeichnet, dass** der Steg an seiner der Kooperationsfläche entgegengesetzten Seite mit Erhebungen (85B) versehen ist, die formschlüssig mit dem Flansch (20) zusammenwirken, um diesen Steg beim Verlagern zwischen der Ruhe- und der Aktivierungsstellung zu führen.

5. Vorrichtung nach einem der Ansprüche 3 oder 4, **dadurch gekennzeichnet, dass** das Betätigungsglied (85) aus dem Steg besteht.

6. Vorrichtung nach einem der vorangehenden Ansprüche, **dadurch gekennzeichnet, dass** der Blockiermechanismus (80) ferner enthält:
- einen ersten Stift (81), der sich der Länge nach in einer Richtung (X81) erstreckt, die im Wesentlichen orthoradial zur gemeinsamen Achse (Z-Z) verläuft und von welchem ein Längsende (81A) dazu vorgesehen ist, dann mechanisch mit dem Verriegelungsgriff (70) zu interagieren, wenn das Betätigungsglied (85) in seiner Ruhestellung ist, so dass dieser in seiner Sicherungsstellung blockiert wird,
- einen zweiten Stift (84), der sich der Länge nach im Wesentlichen parallel zur gemeinsamen Achse (Z-Z) erstreckt und der zwei entgegengesetzte Längsenden (84A, 84B) aufweist, von welchem ein erstes Ende (84A) fest mit dem Betätigungsglied (85) verbunden ist und das zweite Ende (84B) dazu vorgesehen ist, dann mechanisch mit einem zugeordneten Abschnitt (81C) des ersten Stifts (81) zusammenzuwirken, wenn das Betätigungsglied in seiner Aktivierungsstellung ist, so dass das Ende (81A) dieses ersten Stifts bezüglich des Verriegelungsgriffs (70) beabstandet wird.

7. Vorrichtung nach Anspruch 6, **dadurch gekennzeichnet, dass** das elastische Element (86) des Blockiermechanismus (80) zwischen dem ersten Flansch (20) und dem zweiten Stift (84) eingesetzt ist.

8. Vorrichtung nach einem der vorangehenden Ansprüche, **dadurch gekennzeichnet, dass** das elastische Element (86) des Blockiermechanismus (80) in der axialen Materialstärke des ersten Flansches (20) eingegliedert ist.

9. Vorrichtung nach einem der vorangehenden Ansprüche, **dadurch gekennzeichnet, dass** das elastische Element (86) des Blockiermechanismus (80) eine Druckfeder ist, deren Wirkung auf das Betätigungsglied (85) durch Zusammendrücken dieser Druckfeder entgegengewirkt wird.

10. Vorrichtung nach einem der vorangehenden Ansprüche, **dadurch gekennzeichnet, dass** das Betätigungsglied (85) von dem zweiten Flansch (40) beim Zusammenfügen des ersten und des zweiten Flansches miteinander nur am Rotationswegende zwischen dem ersten und dem zweiten Flansch bewegt wird.

11. Vorrichtung nach einem der vorangehenden Ansprüche, **dadurch gekennzeichnet, dass** die Vorrichtung ferner Mittel enthält, um die erste Tür (10) aus ihrer ersten Schließstellung zu ihrer ersten Offenstellung hin geringfügig zu öffnen, die enthalten:
- eine Rampenfläche (75), die von dem Verriegelungsgriff (70) begrenzt wird,
- ein Abroll- bzw. Gleitorgan (110) zum Abrollen bzw. Gleiten dieser Mittel zum geringfügigen Öffnen der ersten Tür an der Rampenfläche, das von der ersten Tür (10) derart getragen wird, dass dann, wenn der Verriegelungsgriff von seiner Sicherungsstellung in seine Freigabestellung gelangt, die Rampenfläche (75) dieser Mittel zum geringfügigen Öffnen der ersten Tür das Abroll- bzw. Gleitorgan (110) dieser Mittel zum geringfügigen Öffnen der ersten Tür im Wesentlichen parallel zur gemeinsamen Achse (Z-Z) in der dem ersten Flansch (20) entgegengesetzten Richtung versetzt.

12. Vorrichtung nach einem der vorangehenden Ansprüche, **dadurch gekennzeichnet, dass** die Vorrichtung ferner Mittel enthält, um die erste Tür (10) in ihre erste Schließstellung zu drücken, die enthalten:
- eine Rampenfläche (76), die von dem Verriegelungsgriff (70) begrenzt wird,
- ein Abroll- bzw. Gleitorgan (17) zum Abrollen bzw. Gleiten dieser Mittel zum Andrücken der ersten Tür an der Rampenfläche, das von der ersten Tür (10) derart getragen wird, dass dann, wenn der Verriegelungsgriff von seiner Freigabestellung in seine Sicherungsstellung gelangt, die Rampenfläche (76) dieser Mittel zum Andrücken der ersten Tür das Abroll- bzw. Gleitorgan (17) dieser Mittel zum Andrücken der ersten Tür im Wesentlichen parallel zur gemeinsamen Achse (Z-Z) zum ersten Flansch (20) hin versetzt.

13. Vorrichtung nach einem der vorangehenden Ansprüche, **dadurch gekennzeichnet, dass** die Vorrichtung ferner Mittel zum Sichern der zweiten Befestigungsmittel (51) enthält, welche verhindern, den ersten und zweiten Flansch (20, 40) voneinander zu lösen, wenn die erste Tür (10) nicht in der ersten Schließstellung ist, wobei die Sicherungsmittel einen ersten Blockierfinger (90) zur Drehblockierung zwischen dem ersten und dem zweiten Flansch enthalten, wobei dieser erste Finger
- von dem ersten Flansch (20) translatorisch parallel zur gemeinsamen Achse (Z-Z) beweglich abgestützt wird, und zwar zwischen einer ersten eingefahrenen Stellung, in welcher der erste Finger nicht mit den zweiten Befestigungsmitteln (51) interagiert, und einer ausgefahrenen Stellung, in welcher der erste Finger sich mechanisch einer relativen Verdrehung des ersten und des zweiten Flansches entgegensetzt, wenn sie über die zweiten Befestigungsmittel fest miteinander verbunden sind,
- unter der Wirkung eines zwischen dem ersten Finger und dem ersten Flansch eingesetzten ersten elastischen Elements (92) der Sicherungsmittel in seiner ausgefahrenen Stellung gehalten wird,
- über die erste Tür (10) von seiner ausgefahrenden Stellung in seine eingefahrene Stellung verlagert wird, wenn die erste Tür aus ihrer ersten Offenstellung in ihre erste Schließstellung gelangt, und
- sich in einem ersten Umfangsabschnitt des ersten Flansches befindet, in welchem die erste Tür in zwischen der ersten Offen- und der ersten Schließstellung beweglicher, insbesondere um die Schwenkachse (Y-Y) verschwenkbarer Weise mit dem ersten Flansch verbunden ist.

14. Vorrichtung nach Anspruch 13, **dadurch gekennzeichnet, dass** die erste Tür (10) zugleich einen Verschließabschnitt (13) zum Verschließen des ersten Flansches (20) und einen Verbindungsarm (14) zum beweglichen Verbinden mit dem ersten Flansch enthält und dass der erste Finger (90) aus seiner ausgefahrenen Stellung in seine eingefahrene Stellung durch axiale Abstützung des Verbindungsarms (14) verlagert wird.

15. Vorrichtung nach einem der Ansprüche 13 oder 14, **dadurch gekennzeichnet, dass** die Sicherungsmittel ferner einen zweiten Finger (91) zur Drehsicherung zwischen dem ersten und dem zweiten Flansch (20, 40) enthalten, wobei dieser zweite Finger (91)
- von dem ersten Flansch (20) parallel zur gemeinsamen Achse (Z-Z) zwischen einer eingefahrenen Stellung, in welcher der zweite Finger nicht mit den zweiten Befestigungsmitteln (51) interagiert, und einer ausgefahrenen Stellung translatorisch beweglich abgestützt wird, in welcher der zweite Finger sich mechanisch der relativen Verdrehung des ersten und des zweiten Flansches entgegensetzt, wenn sie über die zweiten Befestigungsmittel (51) fest miteinander verbunden sind,
- über ein zweites elastisches Element (93) der Sicherungsmittel, das zwischen dem zweiten Finger und dem ersten Flansch eingesetzt ist, in seine eingefahrene Stellung zurückgestellt wird,
- über den Verriegelungsfinger (70) aus seiner eingefahrenen Stellung in seine ausgefahrene Stellung verlagert wird, wenn der Verriegelungsgriff aus seiner Sicherungsstellung in seine Freigabestellung gelangt, und
- sich in einem zweiten Umfangsabschnitt des ersten Flansches befindet, welcher dem ersten Umfangsabschnitt diametral entgegengesetzt ist.

## Claims

1. Device for watertight connection between two enclosures, comprising:
• a first door (10) and a first collar (20) associated with a first (E1) of the two enclosures, wherein said first door is movably held by the first collar in particular by a tilting movement around a tilt axis (Y-Y) orthoradial to a central axis of the first collar between a first closed position, in which the first door tightly seals the first collar, and a first open position, in which the first door is spaced from the first collar for access to the first enclosure;
• a handle (70) for locking the first door (10) in the first closed position, wherein said locking handle is held by the first collar (20) to be movable, in particular rotatable around a rotation axis (Z70) parallel to the central axis of the first collar between a position locking the first door in first closed position and a position releasing the door from the first closed position into the first open position; and
• a second door (30) and a second collar (40), which are associated with the second enclosure (E2) and which are provided with first elements (50) for reversibly fastening one to the other, wherein said second door is held by the second collar in order to rotate around a central axis of the second collar between a second closed position, in which the second door is fixed to the second collar by the first fastening elements and tightly seals the second collar, and a second open position, in which the second door is disconnected from the second collar for the purpose of access to the second enclosure,
wherein the first and second collars (20, 40) are provided with second elements (51) for reversibly fastening one to the other and the first and second doors (10, 30) are provided with third elements (52) for reversibly fastening one to the other such that, during assembly of the first and second collars by centring these collars on a common axis (Z-Z) and by displacing these collars in relation to one another in rotation around this common axis (Z-Z), the first and second collars are fixedly connected to one another by the second fastening elements (51), the first and second doors are fixedly connected to one another by the third fastening elements (52) and the second door is displaced from the second closed position into the second open position,
wherein the connection device additionally comprises a mechanism (80) for locking the locking handle (70) in locking position to prevent the locking handle from shifting from its locking position in the absence of assembly of the first collar (20) with the second collar (40), wherein said locking mechanism (80) comprises a mechanical operating element (85), which is held by the first collar in order to be able to perform a translation movement parallel to the common axis (Z-Z) between a resting position, in which the operating element controls the locking of the locking handle in locking position by the rest (81, 82, 83, 84, 86) of the locking mechanism, and an activation position, in which the operating element acts on the rest of the locking mechanism to free the locking handle so that it can be displaced from its locking position into its release position,
**characterised in that** the operating element (85) is held in its resting position under the action of an elastic member (86) of the locking mechanism (80) securely interposed between the operating element and the first collar (20) and is displaced from its resting position into its activation position by application of the second collar (40) onto the operating element when the first and second collars are assembled on one another, counteracting the action of the elastic member (86).

2. Device according to claim 1, **characterised in that** the operating element (85) is provided with a surface (85A) for cooperating with the second collar (40), which is turned away from the locking handle (70) and against which the second collar (40) simultaneously abuts in the direction of the common axis (Z-Z) and slides in a direction orthoradial to this common axis when the first and second collars are assembled on one another.

3. Device according to claim 2, **characterised in that** the operating element (85) includes a bar, which delimits the cooperation surface (84A) and which extends substantially in a circular arc centred on the common axis (Z-Z).

4. Device according to claim 3, **characterised in that** on its face opposite the cooperation surface said bar is provided with contours (85B), which cooperate by shape complementarity with the collar (20) to guide this bar in displacement between the resting and activation positions.

5. Device according to one of claims 3 or 4, **characterised in that** the operating element (85) consists of said bar.

6. Device according to any one of the preceding claims, **characterised in that** the locking mechanism (80) additionally comprises:
• a first rod (81), which extends linearly in a direction (X81) substantially orthoradial to the common axis (Z-Z), and when the operating element (85) is in its resting position a longitudinal end (81A) of said first rod is provided to interfere mechanically with the locking handle (70) in order to lock it in its locking position, and
• a second rod (84), which extends linearly substantially parallel to the common axis (Z-Z) and which has two opposing longitudinal ends (84A, 84B), a first end (84A) of which is fixed to the operating element (85) and the second end (84B) of which is provided to cooperate mechanically with a dedicated part (81C) of the first rod (81), when the operating element is in its activation position, in order to move said end (81A) of this first rod away with respect to the locking handle (70).

7. Device according to claim 6, **characterised in that** the elastic member (86) of the locking mechanism (80) is interposed between the first collar (20) and the second rod (84).

8. Device according to one of the preceding claims, **characterised in that** the elastic member (86) of the locking mechanism (80) is integrated into the axial thickness of the first collar (20).

9. Device according to any one of the preceding claims, **characterised in that** the elastic member (86) of the locking mechanism (80) is a compression spring, the action of which on the operating element (85) is counteracted by compressing this compression spring.

10. Device according to any one of the preceding claims, **characterised in that** the operating element (85) is displaced by the second collar (40) when the first and second collars are assembled on one another solely at the end of the rotational path between the first and second collars.

11. Device according to any one of the preceding claims, **characterised in that** the device additionally has elements for half opening the first door (10) from its first closed position to its first open position, which comprise:
• a ramp surface (75), which is delimited by the locking handle (70), and
• a member (110) for rolling or sliding against the ramp surface of these elements for half opening the first door, which is held by the first door (10) so that when the locking handle passes from its locking position into its release position, the ramp surface (75) of these elements for half opening the first door shifts the rolling or sliding member (110) of these elements for half opening the first door in a manner substantially parallel to the common axis (Z-Z) in the opposite direction to the first collar (20).

12. Device according to any one of the preceding claims, **characterised in that** the device additionally has elements for pressing the first door (10) into its first closed position, which comprise:
• a ramp surface (76), which is delimited by the locking handle (70), and
• a member (17) for rolling or sliding against the ramp surface of these elements for pressing the first door into position, which is held by the first door (10) so that when the locking handle passes from its release position into its locking position, the ramp surface (76) of these elements for pressing the first door into position shifts the rolling or sliding member (17) of these elements for pressing the first door into position in a manner substantially parallel to the common axis (Z-Z) towards the first collar (20).

13. Device according to any one of the preceding claims, **characterised in that** the device additionally has elements for securing the second fastening means (51), preventing the first and second collars (20, 40) from disassembling when the first door (10) is not in the first closed position, which securing elements comprise a first finger (90) for locking in rotation between the first and second collars, wherein this first finger is:
• held by the first collar (20) in order to be able to perform a translation movement parallel to the common axis (Z-Z) between a retracted position, in which the first finger does not interfere with the second fastening elements (51), and an extended position, in which the first finger mechanically hinders the first and second collars from being set in relative rotation while they are firmly connected to one another by the second fastening elements,
• held in its retracted position under the action of a first elastic member (92) of the securing elements interposed between the first finger and the first collar,
• displaced from its extended position into its retracted position by the first door (10) when the first door passes from its first open position into its first closed position, and
• located in a first peripheral portion of the first collar, in which the first door is connected to the first collar to be movable between the first open and closed positions, in particular by tilting motion around the tilt axis (Y-Y).

14. Device according to claim 13, **characterised in that** the first door (10) at the same time comprises a part (13) for sealing the first collar (20) and a movable arm (14) for connecting to the first collar, and **in that** the first finger (90) is displaced from its extended position into its retracted position by axial support of the connecting arm (14).

15. Device according to one of claims 13 or 14, **characterised in that** the securing elements additionally comprise a second finger (91) for locking in rotation between the first and second collars (20, 40), wherein this second finger is:
• held by the first collar (20) to be able to perform a translation movement parallel to the common axis (Z-Z) between a retracted position, in which the second finger does not interfere with the second fastening elements (51), and an extended position, in which the second finger mechanically hinders the first and second collars from being set in relative rotation while they are firmly connected to one another by the second fastening elements (51),
• returned to its retracted position by a second elastic member (93) of the securing elements interposed between the second finger and the first collar,
• displaced from its retracted position into its extended position by the locking handle (70) when the locking handle passes from its locking position into its release position, and
• located in a second peripheral portion of the first collar diametrically opposite to said first peripheral portion.
